# EUROPÄISCHE PATENTSCHRIFT

(11) **EP 1 541 818 B1**
(45) Veröffentlichungstag und Bekanntmachung des Hinweises auf die Patenterteilung: **31.03.2010**
(21) Anmeldenummer: 04029134.6
(22) Anmeldetag: 09.12.2004
(51) Int. Cl.: F01N 3/023, F01N 3/035, F01N 3/20

(54) **Oxidationskatalysator mit variabler Aktivität**
Oxidation catalyst with variable activity
Catalyseur d'oxydation avec activité variable

(30) Priorität: 11.12.2003 DE 10357893
(43) Veröffentlichungstag der Anmeldung: 15.06.2005
(73) Patentinhaber: DEUTZ Aktiengesellschaft, 51149 Köln (DE)
(72) Erfinder: Lingens, Andreas, Dr., 53659 Königswinter (DE); Bülte, Heiner, Dr., 40668 Meerbusch (DE); Miebach, Rolf, 50321 Brühl (DE)

(56) Entgegenhaltungen:
- DE-A1- 10 043 613
- DE-A1- 10 062 956
- PATENT ABSTRACTS OF JAPAN Bd. 2003, Nr. 05, 12. Mai 2003 (2003-05-12) & JP 2003 013730 A (MITSUBISHI MOTORS CORP), 15. Januar 2003 (2003-01-15)
- PATENT ABSTRACTS OF JAPAN Bd. 2000, Nr. 20, 10. Juli 2001 (2001-07-10) & JP 2001 073748 A (HINO MOTORS LTD), 21. März 2001 (2001-03-21)
- PATENT ABSTRACTS OF JAPAN Bd. 2000, Nr. 09, 13. Oktober 2000 (2000-10-13) & JP 2000 170526 A (MITSUBISHI MOTORS CORP), 20. Juni 2000 (2000-06-20)

## Beschreibung

Die Erfindung betrifft ein Verfahren zum Betreiben einer Abgasreinigungsanlage mit einem Partikelfilter zur Abtrennung von Ruß aus dem Abgas einer selbstzündenden Brennkraftmaschine und mit einem dem Partikelfilter vorgeschalteten Oxidationskatalysator zur Erzeugung von Stickstoffdioxid aus im Abgas enthaltenem Stickstoffmonoxid und wobei der Ruß unter Verwendung des erzeugten Stickstoffdioxids kontinuierlich oder diskontinuierlich oxidiert wird sowie eine entsprechende Vorrichtung.

Ein derartiges Verfahren und eine derartige Vorrichtung sind aus der DE 199 23 781 C2 bekannt. Zur Oxidation des Stickstoffmonoxids zu Stickstoffdioxid wird ein Oxidationskatalysator verwendet, während für die Abtrennung des Rußes aus dem Abgasstrom ein Partikelfilter zum Einsatz kommt. Diese beiden Vorrichtungen können miteinander kombiniert sein oder aber auch getrennte Bauteile sein. In jedem Fall sind sie in einem einzigen Gehäuse angeordnet. Speziell wird ein Verfahren angegeben, welches die Oxidation von Ruß mittels Stickstoffdioxid nutzt, jedoch auch bei solchen selbstzündenden Brennkraftmaschinen einsetzbar ist, die aufgrund motorischer Maßnahmen nur eine geringe Rohemission an Stickoxiden aufweisen.

Die JP 2003013730 A beschreibt ein System Bypassleitung, Oxidationskatalysator und Partikelfilter. In den Bypass wird Kraftstoff injiziert, um ein nachgeschaltetes System mit Reduktionsmittel zu bedienen.

Die JP 2001073748 Au beschreibt einen NOx-Speicherkatalysator vor einem Partikelfilter. Die HC-Einspritzung dient der sogenannten "Regeneration" des Speicherkats. Ein Bypass ist nicht vorhanden.

Die DE 100 62 956 A1 beschreibt eine Methode zur Abgastemperaturerhöhung durch Wärmefreisetzung aus Dieselkraftstoff an einem Oxidationskatalysator. Ein Bypass ist hier nicht vorhanden.

Schließlich ist ein weiteres Verfahren und eine Vorrichtung zum Reduzieren schädlicher Bestandteile im Abgas einer Brennkraftmaschine aus der EP 1 108 862 A2 bekannt. Bei diesem Verfahren wird die von der Brennkraftmaschine emittierte Rohemission in Form von Stickoxyden durch innermotorische Maßnahmen erhöht, wenn der Partikelfilter eine vorbestimmte obere Schwelle der Beladung überschreitet.

Der Erfindung liegt die Aufgabe zugrunde, ein Verfahren zum Betreiben einer Abgasreinigungsanlage und eine entsprechende Vorrichtung anzugeben, mit denen die Gesamtemissionen einer Brennkraftmaschine vermindert werden.

Diese Aufgabe wird dadurch gelöst, dass die Oxidation des Stickstoffoxids zu Stickstoffdioxid in den Oxidationskatalysatoren gesteuert wird. Die entsprechende Vorrichtung zeichnet sich dadurch aus, dass die Oxidationskatalysatoren gesteuert über eine Umgehungsleitung passierbar ist und dass in die Umgehangsleitung ein weiterer Oxidationskatalysator mit einer zu dem ersten Oxidationskatalysator unterschiedlichen Aktivität eingeschaltet ist. Die Aktivität der Oxidationskatalysatoren wird durch die Abstimmung der Kraftstoff-Einspritzung in die Brennräume oder ins Abgassystem der Brennkraftmaschine gesteuert. Durch diese Steuerung liefern die Oxidationskatalysatoren in allen Betriebspunkten eine hinreichend hohe Stickstoffdioxid-Konzentration, die so eingestellt wird, dass eine vollständige Oxidation des im Partikelfilter gesammelten Rußes erreicht wird, ohne dass ein Überschuss von Stickstoffdioxid in die Umgebung emittiert wird.

Die Nullemission von Stickstoffdioxid in die Umgebung ist anzustreben, da Stickstoffdioxid ein aktives Atemgift mit einem sehr niedrigen MAK-Wert (maximale Arbeitsplatzkonzentration) ist. Das Stickstoffdioxid wird aber - wie ausgeführt - andererseits zur Rußoxidation in dem Partikelfilter benötigt und bei einer optimalen Abstimmung bei der Rußverbrennung zumindest weitgehend wieder vollständig zu Stickstoffmonoxid umgewandelt. Dieses System kann insbesondere bei kontinuierlich regenerierenden Partikelfiltern eingesetzt werden.

Bei der Einstellung der Stickstoffdioxidkonzentration sind die nachfolgenden Gegebenheiten zu berücksichtigen:
Die Oxidationskatalysatoren haben zu Beginn (Neuzustand) die höchste Aktivität, die im Laufe der Zeit nachlässt. Gleichzeitig hat die Brennkraftmaschine am Anfang (Neuzustand) die niedrigste Rußemission, die im Laufe der Zeit aber höher wird. Somit existieren zwei gegenläufige, sich nicht ausgleichende Alterungsprozesse. Weiterhin kann eine zeitweilige Verschlechterung der Oxidationskatalysatoren auftreten. Dieses ist beispielsweise bei Verwendung von einem Kraftstoff mit einem erhöhten Schwefelgehalt der Fall.

Bei einem (akuten) Regenerationsbedarf des Partikelfilters kann eine bewusste Erhöhung der Aktivität der Oxidationskatalysatoren (hohe Stickstoffdioxidwerte sind erwünscht) nötig sein.

Die bekannten Stickstoffdioxidspitzenwerte, die bei bestimmten Kombinationen von Oxidationskatalysatortemperatur, Motorlast und Motordrehzahl auftreten können, sind zu vermeiden.

Ebenso sind hohe Stickstoffdioxidemissionswerte bei niedriger Fahrzeuggeschwindigkeit und im Stillstand des Fahrzeugs, die allesamt Zustände mit geringer natürlicher Verdünnung der Abgase am Endrohr darstellen, zu vermeiden. Dabei können Emissionen in einer sensiblen Umgebung durch Nutzung von GPS-Informationen vermieden werden.

Weitere vorteilhafte Ausgestaltungen der Erfindung sind der Zeichnungsbeschreibung zu entnehmen, in der ein in der Figur dargestelltes Ausführungsbeispiel der Erfindung näher beschrieben ist. Das von einer Brennkraftmaschine 1 emittierte Abgas wird über eine Abgasleitung 2a einem Oxidationskatalysator 3 zugeführt, durchströmt diesen und wird über weiterführende Abgasleitungen 2b, 2c einem Partikelfilter 4 zugeführt. Dieser Partikelfilter 4 ist als kontinuierlich oder diskontinuierlich regenerierender Partikelfilter 4 ausgebildet, das heißt, die aus dem Abgas ausgefilterten (Ruß-) Partikel werden kontinuierlich oder diskontinuierlich oxidiert. Diese Oxidation erfolgt im Partikelfilter 4 unter gleichzeitiger Umwandlung von Stickstoffdioxid zu Stickstoffmonoxid, wobei die beiden Prozesse direkt voneinander abhängig sind.

Die Kenntnis dieser Abhängigkeit wird bei der Steuerung der Umwandlung von Stickstoffmonoxid zu Stickstoffdioxid in dem Oxidationskatalysator 3 beispielsweise durch sensormäßige Erfassung geeigneter Parameter (Brennkraftmaschinendrehzahl, Einspritzmengenwerte, Lastwerte, Abgastemperatur, Stickstoffdioxidkonzentration) und/oder dem Einsatz von elektronischen Steuerungen unter Verwendung von abgespeicherten Kennfeldern genutzt.

Wie ausgeführt, ist der Anteil an überschüssigem Stickstoffdioxid, der über die Abgasleitung 2d in die Umgebung emittiert wird, durch die Steuerung der Oxidation des Stickstoffmonoxids zu Stickstoffdioxid in dem Oxidationskatalysator 3 gering zu halten. Diese Steuerung erfolgt dadurch, dass zu dem Oxidationskatalysator 3 eine Umgehungsleitung 2e existiert, über die der Oxidationskatalysator gesteuert umgehbar ist. Dabei ist in die Umgehungsleitung 2e ein weiterer Oxidationskatalysator 3a eingesetzt, der eine andere Abstimmung, beispielsweise eine geringere Aktivität in Bezug auf die Stickstoffdioxiderzeugung aufweist. Die Kohlenstoffmonoxidemission der Brennkraftmaschine wird gesteuert durch eine Abstimmung der Kraftstoffeinspritzung, da diese wiederum direkt die Umwandlung von Stickstoffmonoxid zu Stickstoffdioxid beeinflusst.

### Bezugszeichenliste:

- 1: Brennkraftmaschine
- 2a, 2c, 2d: weiterführende Abgasleitung
- 2b: Umgehungsleitung
- 3, 3a: Oxidationskatalysator
- 4: Partikelfilter

## Patentansprüche

1. Abgasreinigungsanlage mit einem Partikelfilter (4) zur Abtrennung von Ruß aus dem Abgas einer selbstzündenden Brennkraftmaschine und mit einem dem Partikelfilter (4) vorgeschalteten Oxidationskatalysator (3) zur Erzeugung von Stickstoffdioxid aus im Abgas enthaltenem Stickstoffmonoxid und wobei der Ruß unter Verwendung des erzeugten Stickstoffdioxids kontinuierlich oder diskontinuierlich oxidiert wird,
***dadurch gekennzeichnet, dass*** der Oxidationskatalysator (3) steuerbar über eine Umgehungsleitung (2e) passierbar ist und dass in die Umgehungsleitung (2e) ein weiterer Oxidationskatalysator (3a) mit einer zu dem ersten Oxidationskatalysator (3) unterschiedlichen Aktivität eingeschaltet ist.

2. Verfahren zum Betreiben einer Abgasreinigungsanlage nach Anspruch 1,
***dadurch gekennzeichnet, dass*** die Oxidation des Stickstoffmonoxids zu Stickstoffdioxid durch eine einstellbare Umgehung des Oxidationskatalysators (3) durch sensormäßige Erfassung geeigneter Parameter oder durch Abstimmung der Kraftstoff-Einspritzung in die Brennräume oder in das Abgassystem so gesteuert wird, dass eine vollständige Oxidation des in dem Partikelfilter (4) gesammelten Rußes erreicht wird, ohne dass ein Überschuss von Stickstoffdioxid in die Umgebung emittiert wird.

## Claims

1. Exhaust-gas purification system having a particle filter (4) for separating soot out of the exhaust gas of an auto-ignition internal combustion engine and having an oxidation catalytic converter (3), which is connected upstream of the particle filter (4), for producing nitrogen dioxide from nitrogen monoxide contained in the exhaust gas, with the soot being oxidized continuously or discontinuously using the nitrogen dioxide which is produced,
**characterized in that** the oxidation catalytic converter (3) can be bypassed in a controllable fashion via a bypass line (2e), and **in that** a further oxidation catalytic converter (3a) with a different activity from the first oxidation catalytic converter (3) is connected into the bypass line (2e).

2. Method for operating an exhaust-gas purification system according to Claim 1,
**characterized in that** the oxidation of the nitrogen monoxide to form nitrogen dioxide is controlled, by means of an adjustable bypassing of the oxidation catalytic converter (3) by measuring suitable parameters using sensors or by adapting the fuel injection into the combustion chamber or into the exhaust system, in such a way that a complete oxidation of the soot which has collected in the particle filter (4) is achieved without an excess of nitrogen dioxide being emitted into the environment.

## Revendications

1. Installation de nettoyage des gaz d'échappement, avec un filtre à particules (4) pour séparer la suie des gaz d'échappement d'un moteur à combustion interne à allumage automatique et avec un catalyseur d'oxydation (3) branché en amont du filtre à particules (4) pour produire du dioxyde de soufre à partir du monoxyde de soufre contenu dans les gaz d'échappement, la suie étant oxydée en continu ou par intermittence lors de l'utilisation du dioxyde de soufre produit, **caractérisée en ce que** le catalyseur d'oxydation (3) peut passer de façon commandée à travers une conduite de dérivation (2e) et qu'un autre catalyseur d'oxydation (3a) présentant une activité différente de celle du premier catalyseur d'oxydation (3) est activé dans la conduite de dérivation (2e).

2. Procédé d'actionnement d'une installation de nettoyage des gaz d'échappement selon la revendication 1, **caractérisé en ce que** l'oxydation du monoxyde de soufre en dioxyde de soufre au moyen d'une dérivation réglable du catalyseur d'oxydation (3) par détection par capteur de paramètres appropriés ou au moyen d'un réglage de l'injection de carburant dans les chambres de combustion ou dans le système d'échappement est commandée de telle sorte qu'on obtient une oxydation complète de la suie accumulée dans le filtre à particules (4) sans qu'aucun rejet d'excédent de dioxyde de soufre dans l'environnement ne soit nécessaire.
